# EUROPÄISCHE PATENTSCHRIFT

(11) **EP 2 718 071 B1**
(45) Veröffentlichungstag und Bekanntmachung des Hinweises auf die Patenterteilung: **06.05.2015**
(21) Anmeldenummer: 12725445.6
(22) Anmeldetag: 04.06.2012
(51) Int. Cl.: B28B 7/00, B28B 15/00

(54) **STEINFORMMASCHINE UND VERFAHREN ZUR HÖHENVERSTELLUNG EINER STEINFORMMASCHINE**
BLOCK MOLDING MACHINE AND METHOD FOR VERTICALLY ADJUSTING A BLOCK MOLDING MACHINE
MACHINE DE MOULAGE DE BLOCS ET PROCEDE POUR REGLER EN HAUTEUR UNE MACHINE DE MOULAGE DE BLOCS

(30) Priorität: 09.06.2011 DE 102011050970
(43) Veröffentlichungstag der Anmeldung: 16.04.2014
(73) Patentinhaber: Rekers Verwaltungs GmbH & Co. KG, ., 48480 Spelle (DE)
(72) Erfinder: FOPPE, Norbert, 48480 Spelle (DE)
(74) Vertreter: von Hirschhausen, Helge
(86) Internationale Anmeldenummer: PCT/EP2012/060519
(87) Internationale Veröffentlichungsnummer: WO 2012/168195

(56) Entgegenhaltungen:
- EP-A1- 0 382 653
- NL-C- 87 631
- US-A- 3 078 540

## Beschreibung

Die Erfindung betrifft eine Steinformmaschine und ein Verfahren zur Höhenverstellung einer Steinformmaschine.

Steinformmaschinen sind in vielfältigen Ausführungsformen im Stand der Technik bekannt. Im Kern geht es darum, in einem getakteten Prozess eine Form bereitzustellen, ein Betongemenge in die Formnester der Form einzufüllen, das Betongemenge mit einem Stempel und/oder einer Rütteleinrichtung zu verdichten und anschließend die Formlinge zu entformen. Hierbei hat es sich bewährt, Unterlagspaletten in die Steinformmaschine einzuschieben und nach oben und unten offene Formen auf die Unterlagspaletten abzusenken. Das Betongemenge wird aus einem Betonbunker in einen Füllwagen abgefüllt und vom Füllwagen aus in die Form eingelassen. Anschließend wird der Beton mit einer Rütteleinrichtung und mit einem auf den Beton drückenden Stempel verdichtet. Im nächsten Schritt werden der Stempel und die Form angehoben und die Unterlagspalette mit den Formlingen wird aus der Steinformmaschine entnommen.

In der EP 0 382 653 A1 wird eine Steinformmaschine mit einer Rütteleinrichtung offenbart. Um zu verhindern, dass die Unwuchterreger der Rütteleinrichtung zwischen den einzelnen Arbeitsschritten permanent ein- und ausgeschaltet werden müssen, kann hier eine Formplatte zum Verdichten auf die Rütteleinrichtung abgesenkt (Rütteln der Formplatte) und wieder von ihr abgehoben werden (kein Rütteln der Formplatte). Die Exzenter der Rütteleinrichtung laufen dabei unabhängig von der Position der Formplatte kontinuierlich durch und werden so weniger belastet.

Mit Steinformmaschinen können verschieden geformte Steine hergestellt werden. Diese können sich insbesondere auch in der Höhe unterscheiden. So haben beispielsweise Betonplatten eine Höhe von ca. 30 mm, während Bordsteine eine Höhe von ca. 300 mm haben können. Um Steine mit unterschiedlichen Höhen fertigen zu können, muss die Steinformmaschine einstellbar sein. Herkömmliche Steinformmaschinen haben einen Hauptrahmen, in dessen Innern ein höhenverstellbarer Hilfsrahmen angeordnet ist. Zur Höhenverstellung werden üblicherweise Spindeltriebe vorgesehen. Diese können von Hand oder mit Elektromotoren auf die gewünschte Höhe gedreht werden.

Es hat sich gezeigt, dass die Spindeltriebe eine sehr genaue Einstellung ermöglichen. Als nachteilig wird aber angesehen, dass die Einstellung der Höhe mit einem hohen Arbeitsaufwand verbunden ist, weil der Hilfsrahmen im Hauptrahmen nach einer Höhenverstellung aufwendig justiert werden muss. Zudem ist die Höhenverstellung mit Spindeltrieben langsam.

Vor diesem Hintergrund ist es die Aufgabe der Erfindung, eine Steinformmaschine aufzuzeigen, bei der eine Höhenverstellung einfach und schnell vorgenommen werden kann. Ferner soll ein Verfahren zur Höhenverstellung eines Hauptrahmens einer Steinformmaschine aufgezeigt werden.

Der gegenständliche Teil dieser Aufgabe wird durch eine Steinformmaschine mit den Merkmalen von Anspruch 1 gelöst. Vorteilhafte Ausführungsformen der Erfindung gehen aus den Unteransprüchen hervor. Der verfahrensmäßige Teil der Aufgabe wird durch ein Verfahren mit den Merkmalen von Anspruch 15 gelöst.

Die Steinformmaschine weist einen Lagerbock und einen am Lagerbock höhenverstellbar festlegbaren Hauptrahmen auf, wobei insbesondere am Hauptrahmen wenigstens eine Formhubvorrichtung zum Heben und Senken einer Steinform vorgesehen ist. Der Hauptrahmen ist gegenüber dem Lagerbock durch Betätigung der auf dem Lagerbock abgestützten Formhubvorrichtung bewegbar, insbesondere anhebbar oder absenkbar.

Der Lagerbock kann eine beliebig gestaltete Tragkonstruktion, wie ein Gestell, ein Unterrahmen oder ähnliches, oder ein Fundament sein.

Es wird also die ohnehin vorhandene, jedoch für andere Zwecke gedachte, Vorrichtung zum Bewegen der Form genutzt, um den gesamten Hauptrahmen mit den gegebenenfalls vorhandenen Anbauten gegenüber dem Lagerbock und den Unterlagspaletten anzuheben bzw. abzusenken. So können der Hilfsrahmen, die Spindeln und Spindeltriebe entfallen, die Maschine wird in der Herstellung günstiger und lässt sich leichter warten, da weniger Teile bzw. Antriebe vorhanden sind. Da die Formhubvorrichtung bereits justiert ist, können zudem weitere Justierungen nach einer Höhenverstellung eingespart werden. Ein weiterer Vorteil ist, dass die Formhubvorrichtung in der Regel relativ schnell verfahrbar ist, so dass eine Höhenverstellung insgesamt weniger Zeit in Anspruch nimmt.

Vorzugsweise umfasst die Formhubvorrichtung wenigstens einen Formhubzylinder und/oder eine Formtraverse. Durch die Formtraverse wird die Vorrichtung so stabilisiert, dass ein Anheben mit nur einem Hubzylinder möglich ist. Auch kann eine breitere Form verwendet werden. Mit einem Formhubzylinder können nicht nur höhere Formen über einen größeren Hubweg schnell verlagert werden, sondern erfindungsgemäß auch die gesamte Maschine.

Zweckmäßigerweise ist die Formhubvorrichtung über wenigstens einen Abdrückklotz gegenüber dem Lagerbock abgestützt. Die Verwendung eines Abdrückklotzes stellt sicher, dass die Formhubvorrichtung und der Lagerbock nicht direkt in Kontakt kommen. Dies ist vorteilhaft, um einerseits einen möglichst großen Hubweg der Formhubvorrichtung für den normalen Produktionsbetrieb bereitzustellen und andererseits den Hubweg der Formvorrichtung nicht zusätzlich verlängern zu müssen, um die Anhebefunktion für den Hauptrahmen der Maschine bereitzustellen. In diesem Zusammenhang kann vorgesehen sein, dass der Abdrückklotz nur dann in die Steinformmaschine eingesetzt wird, wenn eine Höhenverstellung des Hauptrahmens erfolgen soll.

Weiterhin kann wenigstens eine mit dem Lagerbock und dem Hauptrahmen gekoppelte Formführungsstange vorgesehen sein. Die Formführungsstange hat die Aufgabe, die Formhubvorrichtung zu führen. Auf diese Weise ist sichergestellt, dass die Ausrichtung der Formhubvorrichtung stets gleich ist. Dies ist insbesondere dann vorteilhaft, wenn mehrere Formhubzylinder zum Einsatz kommen, da diese in der Regel nicht so gleichmäßig betätigt werden können, wie es für ein gleichmäßiges Anheben der Steinformmaschine erforderlich wäre.

Besonders vorteilhaft ist es, wenn die Formhubvorrichtung an der Formführungsstange festgelegt ist. Die Formführungsstange ist dann über Loslager am Hauptrahmen bzw. am Lagerbock gelagert. Es hat sich gezeigt, dass eine an den Formführungsstangen festgelegte Formhubvorrichtung nicht verkantet ist.

Weiterhin kann am Hauptrahmen eine Stempelhubvorrichtung zum Heben und Senken wenigstens eines Stempels vorgesehen sein. Vorzugsweise umfasst die Stempelhubvorrichtung wenigstens einen Stempelhubzylinder und/oder eine Stempeltraverse.

Vorzugsweise ist wenigstens eine mit dem Lagerbock und dem Hauptrahmen gekoppelte Stempelführungsstange vorgesehen. Zweck der Stempelführungsstange ist es, die Stempelhubvorrichtung und den an der Stempelhubvorrichtung befestigten Stempel in einer konstanten Ausrichtung unabhängig von der Hubstellung zu halten. Auf diese Weise wird ein gleichmäßiger Anpressdruck über die gesamte Stempelauflagefläche erreicht.

Besonders vorteilhaft ist es, wenn auch die Stempelhubvorrichtung an der Stempelführungsstange festgelegt ist. Die Stempelführungsstange ist dann über Loslager am Hauptrahmen bzw. am Lagerbock gelagert. Es hat sich gezeigt, dass eine Stempelhubvorrichtung, die wie ein Schlitten an ortsfesten Stempelführungsstangen entlang bewegt wird, aufgrund der hohen wirkenden Kräfte und der teilweise ungleichmäßigen Krafteinleitung dazu neigt, zu verkanten. Dem wird durch die Befestigung der Stempelhubvorrichtung an der Stempelführungsstange vorgebeugt.

Außerdem kann vorgesehen sein, dass die Formhubvorrichtung mit der Stempelführungsstange gekoppelt ist und/oder die Stempelhubvorrichtung mit der Formführungsstange gekoppelt ist. Diese gegenseitige Verkoppelung erhöht die Präzision der Ausrichtung auch bei besonders hohem Krafteintrag. Die Anordnung ist zudem bauraumsparend.

Es können zwei Formführungsstangen und zwei Stempelführungsstangen parallel zueinander vorgesehen sein, wobei die Formführungsstangen diagonal gegenüberliegend angeordnet sind. Diese Anordnung, bei der die Formführungsstangen und die Stempelführungsstangen Kanten eines imaginären Quaders definieren, ermöglicht es, den Stempel und/oder die Form bei platzsparender Anordnung besonders kippstabil zu führen.

Die Formführungsstange und/oder die Stempelführungsstange können durch wenigstens eine Führungseinheit im Lagerbock und/oder im Hauptrahmen geführt sein. Die Führungseinheit ist ein Loslager. In der Führungseinheit wird eine Führungsstange mit hoher Präzision bei geringer Reibung geführt.

Ferner ist es zweckmäßig, wenn die Steinformmaschine einen Hauptrahmen aufweist, der durch wenigstens eine Hauptrahmenfeststelleinheit am Lagerbock höhenverstellbar festlegbar ist. So kann der Hauptrahmen gegenüber dem Lagerbock durch Lösen der Hauptrahmenfeststelleinheit abgesenkt werden.

Der Vorteil dieser Lösung ist darin zu sehen, dass die Absenkung besonders rasch erfolgen kann, da der Hauptrahmen nicht mehr über Spindeltriebe heruntergekurbelt werden muss. Beim Absenken kann wiederum die Formhubvorrichtung zum Einsatz kommen. Vor dem Lösen der Feststelleinheit kann die Formhubvorrichtung so verfahren werden, dass sie sich auf dem Lagerbock abstützt. Dies ermöglicht es, den Hauptrahmen nach Lösen der Feststelleinheit durch Einfahren der Hubzylinder kontrolliert herabzulassen. Ist der Hauptrahmen auf der gewünschten Höhe, kann diese Höhe durch Anziehen der Feststelleinheit fixiert werden.

Vorzugsweise ist der Hauptrahmen an wenigstens einem Längsführungselement, wie z.B. einem Dorn oder einer Welle, des Lagerbocks mit der Feststelleinheit festlegbar. Der Dorn hat hierbei eine doppelte Funktion. Zum einen gewährleistet er eine genaue Ausrichtung des Hauptrahmens in der horizontalen Ebene. Zum anderen ermöglicht er eine genaue Höheneinstellung des Hauptrahmens.

Das erfindungsgemäße Verfahren zur Höhenverstellung einer Steinformmaschine umfasst die Schritte des Verfahrens einer Formhubvorrichtung in eine auf einem Lagerbock abgestützte Stellung; des Lösens einer Hauptrahmenfeststelleinheit für einen Hauptrahmen; des Betätigens der Formhubvorrichtung derart, dass der Hauptrahmen angehoben wird; und des Anziehens der Hauptrahmenfeststelleinheit für den Hauptrahmen.

Die Hauptrahmenfeststelleinheit kann als Klemmbacke ausgeführt sein.

Die Erfindung ist nachfolgend anhand von einem in den Figuren dargestellten Ausführungsbeispiel näher erläutert. Es zeigen:
- Fig. 1: eine Seitenansicht der erfindungsgemäßen Steinformmaschine im Produktionsprozess bei angehobener Stempelhubvorrichtung;
- Fig. 2: eine Schnittdarstellung entlang der Linie A-B in Fig. 1;
- Fig. 3: eine Schnittdarstellung entlang der Linie C-D in Fig. 1;
- Fig. 4: eine Seitenansicht der erfindungsgemäßen Steinformmaschine von Fig. 1 im Produktionsprozess bei abgesenkter Stempelhubvorrichtung;
- Fig. 5: eine Schnittdarstellung entlang der Linie E-F in Fig. 4;
- Fig. 6: eine Seitenansicht der erfindungsgemäßen Steinformmaschine von Fig. 1 beim Anheben des Hauptrahmens; und
- Fig. 7: eine Schnittdarstellung entlang der Linie G-H in Fig. 6.

In den Figuren 1 bis 7 ist eine Ausführungsform der erfindungsgemäßen Steinformmaschine 1 in mehreren Ansichten und Betriebszuständen gezeigt. Die Steinformmaschine 1 umfasst einen Hauptrahmen 2, der auf einem Lagerbock 3 gelagert ist. Hauptrahmen 2 und Lagerbock 3 werden zusammen als Gestell 4 bezeichnet. Der Lagerbock 3 weist in dem hier gezeigten Ausführungsbeispiel eine rechteckige Plattform 5 mit Beinen 7 in Form von Rechteckrohren auf. Grundsätzlich können die Beine 7 aber auch in beliebiger anderer Weise ausgeführt sein.

Von der Plattform 5 aus erstrecken sich vier Längsführungseinheiten in Form von Dornen 8 in vertikaler Richtung VR nach oben, an denen der Hauptrahmen 2 geführt und höhenverstellbar festlegbar ist. Hierzu sind jedem Dorn 8 seitens des Hauptrahmens 2 eine Hauptrahmenfeststelleinheit 9 und eine Hauptrahmenführungseinheit 10 zugeordnet. Der Hauptrahmen 2 ist eine Rahmenkonstruktion aus miteinander verschweißten Profilen 11. Der Hauptrahmen 2 ist in den Darstellungen der Fig. 1, 4 und 6 trapezförmig und in den Seitenansichten der Fig. 2, 3, 5 und 7 rechteckig.

Am Lagerbock 3 und am Hauptrahmen 2 sind mehrere Vorrichtungen befestigt. Am Lagerbock 3 sind Längsbalken 12 vorgesehen. Die Längsbalken 12 werden auch als statische Brücke bezeichnet. In den Zwischenräumen 15 zwischen den Längsbalken 12 sind Stege 16 eines Rütteltisches 17 angeordnet, auf welche Unterlagspaletten 13 taktweise geschoben werden können. Auf den Unterlagspaletten 13 werden die Formlinge 14 hergestellt. Der Rütteltisch 17 ist über Federelemente 18 auf dem Lagerbock 3 gelagert. Auf die Unterlagspalette 13 kann mit einer Formhubvorrichtung 19 vertikal von oben eine nach unten und oben offene Steinform 20 (kurz: Form) abgesenkt werden. Formen 20 sind in verschiedene Ausführungen verfügbar, um ein breites Produktionsspektrum abbilden zu können. Es gibt beispielsweise Formen 20 für Steinplatten, Pflastersteine, Hohlsteine und Bordsteine. Die Formen 20 weisen in der Regel mehrere Formnester 21 für mehrere Formlinge 14 auf.

Die Formnester 21 können über Betonfüllvorrichtungen 22, 23 mit einem Betongemenge 24, 25 gefüllt werden. Dafür sind bei der gezeigten Maschine zwei Betonfüllvorrichtungen 22, 23 vorgesehen, wovon die erste ein sogenanntes Kernbetongemenge 24 verfüllt und die andere dazu dient, ein Vorsatzbetongemenge 25 als Deckschicht auf eine Schicht aus Kernbetongemenge 24 aufzubringen. Die Betonfüllvorrichtungen 22, 23 weisen jeweils einen Betonbunker 26, 27 auf, der über Betonzuführungen 28, 29 mit dem Betongemenge 24, 25 befüllbar ist. Der Kernbetonbunker 26 hat ein größeres Volumen als der Vorsatzbetonbunker 27. An den Böden 30, 31 der Betonbunker 26, 27 ist jeweils ein Verschlussblech 32, 33 vorgesehen. Das Betongemenge 24, 25 kann vom Betonbunker 26, 27 in einen Füllwagen 34, 35 durchgelassen werden. Der Füllwagen 34, 35 ist oben und unten offen. Ein Tischblech 36, 37 bildet den Boden für das Betongemenge 24, 25 im Füllwagen 34, 35. Der Füllwagen 34, 35 ist mit einem Hydraulikzylinder 38, 39 auf dem am Hauptrahmen 2 befestigten Tischblech 36, 37 verschiebbar. Wird der Füllwagen 34, 35 in Richtung der Form 20 bewegt, so zieht der Füllwagen 34, 35 das über Tragelemente 40, 41 an ihm befestigte Verschlussblech 32, 33 in eine den Betonbunker 26, 27 verschließende Stellung. In dem Füllwagen 34 für das Kernbetongemenge 24 ist ein oszillierender Rost 42 angeordnet, um das Kernbetongemenge 24 gleichmäßig in die Formnester 21 einfüllen zu können. Nach dem das Betongemenge 24, 25 in die Formnester 21 gefüllt ist, wird der Füllwagen 34, 35 wieder in die eingefahrene Stellung ES mit dem Hydraulikzylinder 38, 39 zurückgezogen. In der eingefahrenen Stellung ES des Füllwagens 34, 35 kann das Verschlussblech 32, 33 in eine den Betonbunker 26, 27 öffnende Stellung OES gezogen werden.

In der hier gezeigten Ausführungsform kann die Steinformmaschine unterschiedlich gefärbte Vorsatzbetongemenge verarbeiten. Hierzu weist die Betonfüllvorrichtung 23 für das Vorsatzbetongemenge 25 drei Einfülltrichter 44-46 auf. Diese können Vorsatzbetongemenge 25 unterschiedlicher Farben wie schwarz S, rot R und gelb G bevorraten. Von den Einfülltrichtern 44-46 kann das Vorsatzbetongemenge 25 über Fördereinheiten 47 in einen Trichter 48 gefördert werden, von dem aus es über einen horizontal beweglichen Schlauch 49 in den Bunker 27 für das Vorsatzbetongemenge 25 eingeleitet werden kann.

Die Form 20 kann mit einer Formhubvorrichtung 19 auf die Unterlagspalette 13 abgesenkt und nach dem Füllen der Formnester 21 mit Betongemenge 24, 25 und dessen Verdichtung wieder angehoben werden, um die Formlinge 14 zu entformen. Die Formhubvorrichtung 19 umfasst eine Formtraverse 50 mit einer Formhalterung 51 für eine Form 20. Die Formtraverse 50 ist in der Seitenansicht der Fig. 1, 4 und 6 U-förmig. Am oberen Quersteg 52 der Formtraverse 50 greifen seitlich zwei Formhubzylinder 53 an. Die Formhubzylinder 53 sind über eine Konsole 54 am Hauptrahmen 2 befestigt. Um eine präzise Ausrichtung der Formhubvorrichtung 19 zu gewährleisten, ist die Formtraverse 50 mit ersten Führungen 55 bestehend aus zwei vertikalen Führungsstangen 57und zweiten Führungen 56 bestehend aus zwei vertikalen Führungsstangen 58 gekoppelt. Die Führungsstangen 57, 58 sind bezüglicher ihrer Längsachsen LA parallel zueinander und jeweils einer der vier Ecken 61 der Formtraverse 50 zugeordnet. Die Formhubvorrichtung 19 ist mit zwei diagonal gegenüberliegenden Führungsstangen 57, den Formführungsstangen 57, fest verbunden, insbesondere über Feststelleinheiten 62, 63. An den beiden übrigen Führungsstangen 58 kann die Formtraverse 50 entlang gleiten. Diese Führungsstangen 58 sind durch eine Führungseinheit 64 in der Formtraverse 50 geführt. Die Führungsstangen 57, 58 sind mit dem Gestell 4 über Loslager 65 am Hauptrahmen 2 und am Lagerbock 3 vertikal verlagerbar gekoppelt.

Nach dem Einfüllen des Betongemenges 24, 25 in die Formnester 21 wird das Betongemenge 24, 25 verdichtet. Hierzu wird die Unterlagspalette 13 mit dem Rütteltisch 17 in Vibrationen versetzt. Anschließend wird mit einer Stempelhubvorrichtung 66 ein oder mehrere Stempel 67 abgesenkt, vgl. insbesondere Fig. 4 und 5. Die Stempelhubvorrichtung 66 umfasst eine Stempeltraverse 68. Die Stempeltraverse 68 weist eine Stempelhalterung 69 zur austauschbaren Aufnahme von Stempeln 67 auf. Die Stempeltraverse 68 wird von einem zentral angeordneten Stempelhubzylinder 70 bewegt. Der Stempelhubzylinder 70 ist ebenfalls über die Konsole 54 am Hauptrahmen 2 befestigt. Die Stempeltraverse 68 ist mit den zweiten Führungen 56 bestehend aus zwei Führungsstangen 58 und den ersten Führungen 55 gekoppelt. Die zwei diagonal gegenüberliegenden Führungsstangen 58, die keine Formführungsstangen 57 sind, werden als Stempelführungsstangen 58 bezeichnet, weil sie an der Stempeltraverse 68 über Feststelleinheiten 71 befestigt sind. Die Stempeltraverse 68 kann an den Formführungsstangen 57 über Führungseinheiten 73 entlang gleiten.

Die Formhubvorrichtung 19, die Stempelhubeinrichtung 66 und die Führungsstangen 57 sind in Bezug auf zwei Mittellängsebenen MLE1, MLE2 doppelt symmetrisch.

Um das Niveau des Tischblechs 36, 37 gegenüber der Unterlagspalette 13 auf die Höhe der Oberkante 75 der Form 20 anheben zu können, ist der Hauptrahmen 2 in der Höhe verlagerbar. Um den Hauptrahmen 2 anzuheben, wird die Formtraverse 50 nach unten verlagert, bis sie sich auf dem Lagerbock 3 über vier den Führungsstangen 57, 58 zugeordnete, insbesondere die Führungsstangen 57, 58 umgreifende, Abdrückklötze 76 abgestützt wird. Das weitere Ausfahren der Formhubzylinder 53 der Formhubvorrichtung 19 führt dazu, dass der Hauptrahmen 2 mit allen Anbauten angehoben wird. Vor und nach dem Heben sind die Hauptrahmenfeststelleinheiten 9 zu lösen bzw. anzuziehen. Das Absenken des Hauptrahmens 2 kann im einfachsten Fall durch kontrolliertes Lösen der Hauptrahmenfeststelleinheiten 9 erfolgen. Das Absenken kann durch die Formhubvorrichtung 19 unterstützt werden, indem vor dem Lösen der Hauptrahmenfeststelleinheiten 9 die Formtraverse 50 in eine auf dem Lagerbock 3 abgestützte Position AP verfahren wird und nach dem Lösen der Formhubzylinder 53 eingefahren wird. Ist die gewünschte Höhe erreicht, wird der Hauptrahmen 2 über die Hauptrahmenfeststelleinheiten 9 an den Dornen 8 des Lagerbocks 3 mit der Hauptrahmenfeststelleinheit 9 festgelegt.

### Bezugszeichen

- 1 -: Steinformmaschine
- 2 -: Hauptrahmen
- 3 -: Lagerbock
- 4 -: Gestell
- 5 -: Plattform
- 6 -: Ecken
- 7 -: Bein
- 8 -: Dorn
- 9 -: Hauptrahmenfeststelleinheit
- 10 -: Hauptrahmenführungseinheit
- 11 -: Profil
- 12 -: Längsbalken
- 13 -: Unterlagspalette
- 14 -: Formling
- 15 -: Zwischenraum
- 16 -: Steg
- 17 -: Rütteltisch
- 18 -: Federelement
- 19 -: Formhubvorrichtung
- 20 -: Steinform
- 21 -: Formnest
- 22 -: Betonfüllvorrichtung
- 23 -: Betonfüllvorrichtung
- 24 -: Kernbetongemenge
- 25 -: Vorsatzbetongemenge
- 26 -: Betonbunker
- 27 -: Betonbunker
- 28 -: Betonzuführung
- 29 -: Betonzuführung
- 30 -: Boden
- 31 -: Boden
- 32 -: Verschlussblech
- 33 -: Verschlussblech
- 34 -: Füllwagen
- 35 -: Füllwagen
- 36 -: Tischblech
- 37 -: Tischblech
- 38 -: Hydraulikzylinder
- 39 -: Hydraulikzylinder
- 40 -: Tragelement
- 41 -: Tragelement
- 42 -: Rost
- 44 -: Einfülltrichter
- 45 -: Einfülltrichter
- 46 -: Einfülltrichter
- 47 -: Fördereinheit
- 48 -: Trichter
- 49 -: Schlauch
- 50 -: Formtraverse
- 51 -: Formhalterung
- 52 -: Quersteg
- 53 -: Formhubzylinder
- 54 -: Konsole
- 55 -: Erste Führung
- 56 -: Zweite Führung
- 57 -: Führungsstange
- 58 -: Führungsstange
- 61 -: Ecke
- 62 -: Feststelleinheit
- 63 -: Feststelleinheit
- 64 -: Führungseinheit
- 65 -: Loslager
- 66 -: Stempelhubvorrichtung
- 67 -: Stempel
- 68 -: Stempeltraverse
- 69 -: Stempelhalterung
- 70 -: Stempelhubzylinder
- 71 -: Feststelleinheit
- 73 -: Führungseinheit
- 75 -: Oberkante
- 76 -: Abdrückklotz

- AP -: Abgestützte Position
- ES -: Eingezogene Stellung
- G -: Gelb
- LA -: Längsachse von 57, 58
- MLE1 -: Mittellängsebene 1
- MLE2 -: Mittellängsebene 2
- OES -: Öffnende Stellung
- R -: Rot
- S -: Schwarz
- VR -: Vertikale Richtung

## Patentansprüche

1. Steinformmaschine mit einem Lagerbock (3) und einen am Lagerbock (3) höhenverstellbar festlegbaren Hauptrahmen (2), wobei am Hauptrahmen (2) wenigstens eine Formhubvorrichtung (19) zum Heben und Senken einer Steinform (20) vorgesehen ist,
**dadurch gekennzeichnet, dass**
der Hauptrahmen (2) gegenüber dem Lagerbock (3) durch Betätigung der auf dem Lagerbock (3) abgestützten Formhubvorrichtung (19) bewegbar ist.

2. Steinformmaschine nach Anspruch 1, **dadurch gekennzeichnet, dass** die Formhubvorrichtung (19) wenigstens einen Formhubzylinder (53) und/oder eine Formtraverse (50) umfasst.

3. Steinformmaschine nach Anspruch 1 oder 2, **dadurch gekennzeichnet, dass** die Formhubvorrichtung (19) über wenigstens einen Abdrückklotz (76) auf dem Lagerbock (3) abgestützt ist.

4. Steinformmaschine nach einem der Ansprüche 1 bis 3, **dadurch gekennzeichnet, dass** wenigstens eine mit dem Lagerbock (3) und dem Hauptrahmen (2) gekoppelte Formführungsstange (57, 58) vorgesehen ist.

5. Steinformmaschine nach Anspruch 4, **dadurch gekennzeichnet, dass** die Formhubvorrichtung (19) an der Formführungsstange (57) festgelegt ist.

6. Steinformmaschine nach einem der Ansprüche 1 bis 5, **dadurch gekennzeichnet, dass** am Hauptrahmen (2) eine Stempelhubvorrichtung (66) zum Heben und Senken wenigstens eines Stempels (67) vorgesehen ist.

7. Steinformmaschine nach Anspruch 6, **dadurch gekennzeichnet, dass** die Stempelhubvorrichtung (66) wenigstens einen Stempelhubzylinder (70) und/oder eine Stempeltraverse (68) umfasst.

8. Steinformmaschine nach Anspruch 6 oder 7, **dadurch gekennzeichnet, dass** wenigstens eine mit dem Lagerbock (3) und dem Hauptrahmen (2) gekoppelte Stempelführungsstange (58) vorgesehen ist.

9. Steinformmaschine nach Anspruch 8, **dadurch gekennzeichnet, dass** die Stempelhubvorrichtung (66) an der Stempelführungsstange (58) festgelegt ist.

10. Steinformmaschine nach einem der Ansprüche 4, 5, 8 oder 9, **dadurch gekennzeichnet, dass** die Formhubvorrichtung (19) mit der Stempelführungsstange (58) gekoppelt ist und/oder die Stempelhubvorrichtung (66) mit der Formführungsstange (57) gekoppelt ist.

11. Steinformmaschine nach einem der Ansprüche 8 bis 10, **dadurch gekennzeichnet, dass** zwei Formführungsstangen (57) und zwei Stempelführungsstangen (58) parallel zueinander vorgesehen sind, wobei die Formführungsstangen (57) diagonal gegenüberliegend angeordnet sind.

12. Steinformmaschine nach einem der Ansprüche 4, 5 oder 8 bis 11, **dadurch gekennzeichnet, dass** die Formführungsstange (57) und/oder die Stempelführungsstange (58) durch wenigstens eine Führungseinheit (65) im Lagerbock (3) und/oder im Hauptrahmen (2) geführt sind.

13. Steinformmaschine nach einem der vorhergehenden Ansprüche **dadurch gekennzeichnet, dass** der Hauptrahmen (2) gegenüber dem Lagerbock (3) durch Lösen einer Hauptrahmenfeststelleinheit (9) absenkbar ist.

14. Steinformmaschine nach Anspruch 13, **dadurch gekennzeichnet, dass** der Hauptrahmen (2) an wenigstens einer Längsführungseinheit (8) des Lagerbocks (3) mit der Hauptrahmenfeststelleinheit (9) festlegbar ist.

15. Verfahren zur Höhenverstellung einer Steinformmaschine (1), **gekennzeichnet durch** die folgenden Schritte:
Verfahren einer Formhubvorrichtung (19) in eine auf einem Lagerbock (3) abgestützte Stellung (AS);
Lösen einer Haupftrahmenfeststelleinheit (9) für einen Hauptrahmen (2);
Betätigen der Formhubvorrichtung (19) derart, dass der Hauptrahmen (2) angehoben wird; und
Anziehen der Hauptrahmenfeststelleinheit (9) für den Hauptrahmen (2).

## Claims

1. A block moulding machine including a pedestal (3) and a main frame (2), which is vertically movable and fixable on the pedestal (3), wherein at least one mould lifting device (19) is provided on the main frame (2) for raising and lowering a block mould (20), **characterised in that** the main frame (2) is movable with respect to the pedestal (3) by actuation of the mould lifting device (19) supported on the pedestal (3).

2. A block moulding machine as claimed in Claim 1, **characterised in that** the mould lifting device (19) includes at least one mould lifting cylinder (53) and/or a mould crossbeam (50).

3. A block moulding machine as claimed in Claim 1 or 2, **characterised in that** the mould lifting device (19) is supported by means of at least one jack block (76) on the pedestal (3).

4. A block moulding machine as claimed in one of Claims 1 to 3, **characterised in that** at least one mould guide rod (57, 58) coupled to the pedestal (3) and the main frame (2) is provided.

5. A block moulding machine as claimed in Claim 4, **characterised in that** the mould lifting device (19) is fixed to the mould guide rod (57).

6. A block moulding machine as claimed in one of Claims 1 to 5, **characterised in that** provided on the main frame (2) there is a ram lifting device for raising and lowering at least one ram (67).

7. A block moulding machine as claimed in Claim 6, **characterised in that** the ram lifting device (66) includes at least one ram lifting cylinder (70) and/or a ram crossbeam (68).

8. A block moulding machine as claimed in Claim 6 or 7, **characterised in that** at least one ram guide rod (58) is provided, which is coupled to the pedestal (3) and the main frame (2).

9. A block moulding machine as claimed in Claim 8, **characterised in that** the ram lifting device (66) is fixed to the ram guide rod (58).

10. A block moulding machine as claimed in one of Claims 4, 5, 8 or 9, **characterised in that** the mould lifting device (19) is coupled to the ram guide rod (58) and/or the ram lifting device (66) is coupled to the mould guide rod (57).

11. A block moulding machine as claimed in one of Claims 8 to 10, **characterised in that** two mould guide rods (57) and two ram guide rods (58) are provided parallel to one another, wherein the mould guide rods (57) are arranged diagonally opposite to one another.

12. A block moulding machine as claimed in one of Claims 4, 5 or 8 to 11, **characterised in that** the mould guide rod (57) and/or the ram guide rod (58) are guided by at least one guide unit (65) in the pedestal (3) and/or in the main frame (2).

13. A block moulding machine as claimed in one of the preceding claims, **characterised in that** the main frame (2) is lowerable with respect to the pedestal (3) by releasing a main frame fixing unit (9).

14. A block moulding machine as claimed in Claim 13, **characterised in that** the main frame (2) is fixable to at least one longitudinal guide unit (8) of the pedestal (3) with the main frame fixing unit (9).

15. A method of vertically moving a block moulding machine (1), **characterised by** the following steps:
moving a mould lifting device (19) into a position (AS) in which it is supported on a pedestal (3);
releasing a main frame fixing unit (9) for a main frame (2);
actuating the mould lifting device (19) such that the main frame (2) is raised;
and
tightening the main frame fixing unit (9) for the main frame (2).

## Revendications

1. Machine à parpaings avec un support (3) et un cadre principal (2) pouvant être immobilisé sur le support (3) de façon réglable en hauteur, au moins un dispositif de levage de parpaing (19) étant prévu sur le cadre principal (2) pour le levage et l'abaissement d'un parpaing (20),
**caractérisée en ce que**
le cadre principal (2) est mobile par rapport au support (3) par l'actionnement du dispositif de levage de parpaing (19) reposant sur le support (3).

2. Machine à parpaings selon la revendication 1, **caractérisée en ce que** le dispositif de levage de parpaing (19) comprend au moins un vérin de levage de parpaing (53) et/ou une traverse de parpaing (50).

3. Machine à parpaings selon la revendication 1 ou 2, **caractérisée en ce que** le dispositif de levage de parpaing (19) repose sur le support (3) par le biais d'au moins un bloc de pression (76).

4. Machine à parpaings selon une des revendications 1 à 3, **caractérisée en ce qu'**il est prévu au moins une tige de guidage de parpaing (57, 58) couplée au support (3) et au cadre principal (2).

5. Machine à parpaings selon la revendication 4, **caractérisée en ce que** le dispositif de levage de parpaing (19) est immobilisé sur la tige de guidage de parpaing (57).

6. Machine à parpaings selon une des revendications 1 à 5, **caractérisée en ce que**, sur le cadre principal (2), il est prévu un dispositif de levage de poinçon (66) pour le levage et l'abaissement d'au moins un poinçon (67).

7. Machine à parpaings selon la revendication 6, **caractérisée en ce que** le dispositif de levage de poinçon (66) comprend au moins un vérin de levage de poinçon (70) et/ou une traverse de poinçon (68).

8. Machine à parpaings selon la revendication 6 ou 7, **caractérisée en ce qu'**il est prévu au moins une tige de guidage de poinçon (58) couplée au support (3) et au cadre principal (2).

9. Machine à parpaings selon la revendication 8, **caractérisée en ce que** le dispositif de levage de poinçon (66) est immobilisé sur la tige de guidage de poinçon (58).

10. Machine à parpaings selon une des revendications 4, 5, 8 ou 9, **caractérisée en ce que** le dispositif de levage de parpaing (19) est couplé à la tige de guidage de poinçon (58) et/ou **en ce que** le dispositif de levage de poinçon (66) est couplé à la tige de guidage de parpaing (57).

11. Machine à parpaings selon une des revendications 8 à 10, **caractérisée en ce qu'**il est prévu deux tiges de guidage de parpaing (57) et deux tiges de guidage de poinçon (58) parallèles entre elles, les tiges de guidage de parpaing (57) étant disposées de façon diamétralement opposée.

12. Machine à parpaings selon une des revendications 4, 5 ou 8 à 11, **caractérisée en ce que** la tige de guidage de parpaing (57) et/ou la tige de guidage de poinçon (58) sont guidées par au moins une unité de guidage (65) dans le support (3) et/ou dans le cadre principal (2).

13. Machine à parpaings selon une des revendications précédentes, **caractérisée en ce que** le cadre principal (2) peut être abaissé par rapport au support (3) par le desserrage d'une unité d'immobilisation de cadre principal (9).

14. Machine à parpaings selon la revendication 13, **caractérisée en ce que** le cadre principal (2) peut être immobilisé sur au moins une unité de guidage longitudinal (8) du support (3) avec l'unité d'immobilisation de cadre principal (9).

15. Procédé de réglage en hauteur d'une machine à parpaings (1), **caractérisé par** les étapes suivantes :
déplacement d'un dispositif de levage de parpaing (19) jusqu'à une position (AS) reposant sur un support (3) ;
desserrage d'une unité d'immobilisation de cadre principal (9) pour un cadre principal (2) ;
actionnement du dispositif de levage de parpaing (19) de telle sorte que le cadre principal (2) est relevé ; et
serrage de l'unité d'immobilisation de cadre principal (9) pour le cadre principal (2).
